# EUROPÄISCHE PATENTSCHRIFT

(11) **EP 0 796 950 B1**
(45) Veröffentlichungstag und Bekanntmachung des Hinweises auf die Patenterteilung: **19.04.2000**
(21) Anmeldenummer: 97101576.3
(22) Anmeldetag: 01.02.1997
(51) Int. Cl.: E02D 29/14, E01C 23/09

(54) **Verfahren und Vorrichtung zum Auswechseln eines in eine Asphaltdecke eingelassenen Rahmens einer Schachtabdeckung**
Method and apparatus for exchanging a manhole frame installed in an asphalt layer
Méthode et dispositif pour remplacer un cadre de regard disposé dans un revêtement d'asphalte

(30) Priorität: 22.03.1996 DE 19611397
(43) Veröffentlichungstag der Anmeldung: 24.09.1997
(73) Patentinhaber: Stellmach, Paul-Gerd, 32052 Herford (DE)
(72) Erfinder: Stellmach, Paul-Gerd, 32052 Herford (DE)
(74) Vertreter: Stracke, Alexander, Dipl.-Ing.

(56) Entgegenhaltungen:
- CH-A- 665 863
- FR-A- 1 142 699
- US-A- 3 401 973
- US-A- 3 491 844
- US-A- 4 924 951

## Beschreibung

Die vorliegende Erfindung betrifft ein Verfahren zum Auswechseln eines in eine Asphaltdecke eingelassenen Rahmens einer Schachtabdeckung sowie eine Vorrichtung zur Durchführung des Verfahrens.

Ein solches Verfahren ist aus der US A 4 924 951 bekannt. Dabei wird der Rahmen mittels innenseitig reibschlüssig anliegender Spreizarme nach einem Einfräsen des konzentrisch sich erstreckenden Schlitzes herausgehoben.

Des weiteren ist es bekannt Rahmen hauptsächlich durch druckluftbetriebene Werkzeuge, wie Drucklufthämmer oder dergleichen aus ihrem Verbund mit der Asphaltdecke zu lösen und manuell auszubauen.

Da hierdurch keine halbwegs genaue Arbeitsweise möglich ist, kommt es zu unkontrollierten Ausbrechungen der Asphaltdecke, die eine anschließende aufwendige Reparatur notwendig machen.

Überdies muß in relativ großem Umfang die geöffnete Stelle manuell bearbeitet werden.

All dies ist mit einem erheblichen Kostenaufwand verbunden, der sich zum einen aus der erforderlichen Arbeitsintensität und zum anderen aus einem über Gebühr hohen Materialeinsatz ergibt.

Der vorliegenden Erfindung liegt die Aufgabe zugrunde, ein Verfahren zu schaffen, das weitgehend automatisierbar ist und ein Auswechseln des Rahmens ohne wesentliche Nacharbeit bzw. Vorbereitung der Baustelle möglich ist.

Diese Aufgabe wird durch ein Verfahren gelöst, daß die Merkmale des Anspruchs 1 aufweist.

Beim Auswechseln eines Rahmens im Sinne des erfindungsgemäßen Verfahrens bleibt die Asphaltdecke weitgehend unbeschädigt, so daß nachfolgende Reparaturarbeiten in größerem Umfang, wie sie bisher notwendig waren, entfallen.

Lediglich der in seiner Breite recht klein zu haltende Schlitz ist nach einem Einsatz eines neuen Rahmens auszugießen, wobei die Vergußmasse aus einem Kunststoffmörtel besteht, auf die bis zum Asphaltdeckenabschluß eine bituminöse Fugenvergußmasse aufgebracht wird.

Die Absperrzeit dieser Vergußmassen ist relativ kurz, so daß eine üblicherweise mit dem Auswechseln verbundene Verkehrsbehinderung nach entsprechend kurzer Zeit aufgehoben ist.

Das gesamte erfindungsgemäße Verfahren bringt eine erhebliche Kosteneinsparung mit sich, resultieren aus den jetzt möglichen sehr kurzen Reparaturzeiten, einem geringen Materialaufwand sowie der aus den erwähnten Gründen sich ergebenden Verkürzungen von Verkehrsbehinderungszeiten.

Eine Vorrichtung zur Durchführung des Verfahrens ist so ausgebildet, daß eine Fräseinheit, die konzentrisch um den Rahmen führbar ist, und eine Spreizarme aufweisende Hebeeinrichtung, mit der der Rahmen anhebbar ist, vorgesehen sind, wobei die Fräseinheit und die Hebeeinrichtung höhenverstellbar an einem an sich bekannten, sich im Gebrauchszustand auf der Asphaltdecke abstützenden Gestell gehalten sind, und wobei die Spreizarme in horizontaler Ebene hin und her verfahrbar sind und an ihren freien Enden jeweils ein winkelförmiges Auflageteil aufweisen, deren waagerechte, keilförmig ausgebildete Schenkel den Rahmen nach Eindrücken in die Mörtelfuge untergreifen.

Die Fräseinheit kann als Bohrkrone ausgebildet sein, die in ihrem lichten Durchmesser etwas größer ist als der Außendurchmesser des Rahmens ist.

Anstelle einer Bohrkrone kann auch ein sich drehender Fräsarm vorgesehen sein, an dessen Ende ein rotierender Fräskopf angeschlossen sein kann.

Die Hebeeinrichtung einerseits und die Fräseinheit andererseits sind in ihrer vertikalen Verstellbarkeit getrennt voneinander geschaltet. Dabei bietet sich eine hydraulische Verfahrbarkeit sowie ein hydraulischer Antrieb der Fräseinheit, beispielsweise mittels eine Ölmotors an, da entsprechende Gerätschaften, die ein Hydraulikaggregat aufweisen, im Regelfall im Baustellenbereich vorhanden sind, an die die Vorrichtung anschließbar ist, beispielsweise ein Schaufellader o.dgl.

Weitere vorteilhafte Ausgestaltungen des Verfahrens sowie der Vorrichtung sind in den Unteransprüchen gekennzeichnet.

Das erfindungsgemäße Verfahren sowie ein Ausführungsbeispiel einer Vorrichtung zur Durchführung des Verfahrens werden nachfolgend anhand der beigefügten Zeichnungen beschrieben.

Es zeigen:
- Figur 1: eine erfindungsgemäße Vorrichtung in einer teilweise geschnittenen Seitenansicht,
- Figur 2: einen Querschnitt durch die Vorrichtung gemäß der Linie II-II in Fig. 1,
- Figur 3: einen weiteren Querschnitt durch die Vorrichtung gemäß der Linie III-III in Fig. 1.

In den Figuren ist eine Vorrichtung gezeigt, mit der ein Rahmen 7 einer Schachtabdeckung, der in eine Asphaltdecke eingelassen ist, ausgewechselt werden kann.

In ihrem Grundaufbau besteht die Vorrichtung aus einem Gestell 1, das vier, sich auf der Asphaltdecke abstützende Füße aufweist.

An dem Gestell 1 sind höhenverstellbar eine Fräseinheit 2 sowie eine Hebeeinrichtung 5 angeordnet, und zwar zweckmäßigerweise im Mittenbereich.

Die Fräseinheit 2 weist eine Bohrkrone 3 auf, deren lichter Durchmesser größer ist als der Außendurchmesser des Rahmens 7 und mittels der konzentrisch ein Schlitz um den Rahmen 7 in die Asphaltdecke eingebracht wird.

Die Tiefe des Schlitzes erstreckt sich dabei bis unterhalb der Unterseite des Rahmens 7.

Die Bohrkrone 3 wird mittels eines Riementriebs 15 in Rotation versetzt, der über einen Ölmotor 4 antreibbar ist.

Dieser ist über ein Ventil 16, das mit einem externen Hydraulikaggregat verbunden werden kann, steuerbar.

Gleichfalls über solche Ventile steuerbar sind Kolben 8 und 10, mit denen eine vertikale Verstellung der Fräseinheit 2 und der Hebeeinrichtung 5 möglich ist.

Dabei handelt es sich um doppelt wirkende Kolben, die jeweils in einem Zylinder 9,11 geführt werden, in die jeweils Druckschläuche 17 münden.

Während der Zylinder 9 fest mit dem Gestell 11 verbunden ist, ist der Zylinder 11 relativ dazu verschiebbar, wobei dieser Zylinder 11 an einem Führungsrohr 18 befestigt ist, das verdrehsicher außenseitig auf dem Zylinder 9 geführt ist.

Hierdurch wird eine unabhängig voneinander mögliche vertikale Verstellung der Fräseinheit 2 und der Hebeeinrichtung 5 ermöglicht.

Die Hebeeinrichtung 5 weist im vorliegenden Ausführungsbeispiel vier rechtwinklig zueinander stehende, sich quer zur Vertikalen erstreckende Spreizarme 6 auf, die gleichfalls hydraulisch in Längsachsrichtung hin und her bewegbar sind.

An ihren Enden weisen die Spreizarme 6 ein winkelförmig ausgebildetes Auflageteil 19 auf, dessen horizontaler Schenkel, der ein keilförmig ausgebildetes Ende aufweist, unter den Rahmen 7 drückbar ist, wobei der Vorschub zum Rahmen 7 hin durch den abgewinkelten, senkrecht stehenden Schenkel begrenzt wird, der dann an der Innenseite des Rahmens 7 anliegt.

Weiter ist an dem Gestell ein Behälter 12 befestigt, in dem eine Kühlflüssigkeit gelagert ist, die über ein Düsenrohr 13 in den Eingriffsbereich der Bohrkrone 3 geführt wird und diese während des Betriebs kühlt.

Zum Ersetzen eines defekten Rahmens 7 wird das Gestell 1 so über dem noch in der Asphaltdecke befindlichen Rahmen 7 plaziert, daß die Bohrkrone 3 zentrisch dazu verläuft, wobei ein Schachtdeckel zuvor entfernt wurde, so daß der eigentliche Schacht offen ist.

Sodann wird die Hebeeinrichtung 5 durch Betätigen des an ein externes Hydraulikaggregat angeschlossenes Steuerventil 16 so weit abgesenkt, bis die Spreizarme 6 sich in einer Höhe mit einer Mörtelfuge befinden, auf der der Rahmen 7 aufliegt.

Beim anschließenden Verfahren der Spreizarme 6 in Richtung des Rahmens 7 graben sich die horizontalen Schenkel der Auflageteile 19 in die Mörtelfuge, bis die vertikalen Schenkel der Auflageteile 19 an der Wandung des Rahmens 7 anliegen.

Durch ein kurzes Betätigen des Kolbens 8 nach oben wird das Gestell 1 fest gegen die Asphaltdecke gepreßt, so daß ein sicherer Stand gewährleistet ist.

Durch Betätigen des Ölmotors 4 wird die Bohrkrone 3 in Rotation versetzt und durch Druckbeaufschlagung des Kolbens 10 vorgeschoben. Dabei wird ein Schlitz in die Asphaltdecke gefräst, der mit gewissem Abstand konzentrisch zum Rahmen 7 verläuft.

In seiner Tiefe ragt der Schlitz über die Unterseite des Rahmens 7 hinaus, wobei nach Erreichen der vorgesehenen Schlitztiefe die Bohrkrone angehoben und aus ihrer Eingriffstellung gebracht wird.

Nunmehr liegt der Rahmen 7 so weit frei, daß er ohne weiteres durch die Hebeeinrichtung 5 angehoben werden kann. Die Verbindung zur Mörtelschicht reißt dabei im wesentlichen ohne Beeinträchtigung dieser eine Auflage bildenden Schicht ab.

Durch Zurückfahren der Spreizarme 6 fällt der so gelöste Rahmen 7 ab und kann beseitigt werden.

Im Bedarfsfall wird das entstandene Bohrloch gesäubert und anschließend ein neuer Rahmen eingesetzt. Der durch das Ausfräsen entstandene Schlitz kann nun mit einem schnell abbindenden Kunststoffmörtel vergossen werden, sinnvollerweise bis etwas unterhalb der Oberkante des Rahmens 7. Der sich bis zur Asphaltdecke ergebende freie Raum wird dann mit einer heißen Fugenvergußmasse ausgegossen.

### Bezugszeichenliste

- 1: Gestell
- 2: Fräseinheit
- 3: Bohrkrone
- 4: Ölmotor
- 5: Hebeeinrichtung
- 6: Spreizarm
- 7: Rahmen
- 8: Kolben
- 9: Zylinder
- 10: Kolben
- 11: Zylinder
- 12: Behälter
- 13: Düsenrohr
- 14: Fuß
- 15: Riementrieb
- 16: Ventil
- 17: Druckschlauch
- 18: Führungsrohr
- 19: Auflageteil

## Patentansprüche

1. Verfahren zum Auswechseln eines in eine Asphaltdecke eingelassenen Rahmens (7) einer Schachtabdeckung, wobei horizontal verfahrbare Spreizarme (6) einer Hebeeinrichtung (5) bis in Höhe einer Mörtelfuge, auf der der Rahmen (7) aufliegt, gebracht und dann mit ihren keilförmigen, horizontalen Schenkeln unter den Rahmen (7) in die Mörtelfuge gedrückt werden, danach ein konzentrisch außenseitig des Rahmens (7) verlaufender, sich in seiner Tiefe zumindest bis zur Unterkante des Rahmens (7) erstreckender Schlitz eingefräst wird, anschließend der Rahmen (7) mittels der Hebeeinrichtung (5) ausgehoben, ein neuer Rahmen (7) eingesetzt und der Schlitz vergossen wird.

2. Vorrichtung zur Durchführung des Verfahrens nach Anspruch 1, bei der eine Fräseinheit (2), die konzentrisch um den Rahmen (7) führbar ist, und eine Spreizarme (6) aufweisende Hebeeinrichtung (5), mit der der Rahmen (7) anhebbar ist, vorgesehen sind, wobei die Fräseinheit (2) und die Hebeeinrichtung (5) höhenverstellbar an einem an sich bekannten, sich im Gebrauchszustand auf der Asphaltdecke abstützenden Gestell (1) gehalten sind und wobei die Spreizarme (6) in horizontaler Ebene hin und her verfahrbar sind und an ihren freien Enden jeweils ein winkelförmiges Auflageteil (19) aufweisen, deren waagerechte, keilförmig ausgebildete Schenkel den Rahmen (7) nach Eindrücken in die Mörtelfuge untergreifen.

3. Vorrichtung nach Anspruch 2, dadurch gekennzeichnet, daß neben dem horizontalen ein vertikaler Schenkel am Auflageteil (19) vorgesehen ist, der in Gebrauchsstellung an der Innenseite des Rahmens (7) anliegt.

4. Vorrichtung nach Anspruch 2, dadurch gekennzeichnet, daß die Fräseinheit als Bohrkrone gestaltet ist und daß die Bohrkrone (3) über einen mit einem Motor verbundenen Riemen- oder Zahnradantrieb (15) antreibbar ist.

## Claims

1. A method of replacing a frame (7) of a manhole cover, which is let into an asphalt surface, wherein horizontally displaceable spreading arms (6) of a lifting device (5) are moved to the height of a mortar join on which the frame (7) rests, and are then urged with their tapered horizontal limbs under the frame (7) into the mortar join, thereafter a slot is cut, which extends concentrically on the outside of the frame (7) and which extends in its depth at least as far as the lower edge of the frame (7), then the frame (7) is lifted out by means of the lifting device (5), a new frame (7) is inserted and the slot is filled in.

2. Apparatus for carrying out the method according to claim 1 wherein there are provided a cutting unit (2) which can be guided concentrically around the frame (7) and a lifting device (5) which has spreading arms (6) and with which the frame (7) can be lifted, the cutting unit (2) and the lifting device (5) being carried displaceably in respect of height on a per se known support frame structure (1) which in the condition of use is supported on the asphalt surface and the spreading arms (6) being reciprocatable in a horizontal plane and at each of their free ends having a respective angular support portion (19) whose horizontal tapering limbs engage under the frame (7) after being pressed into the mortar join.

3. Apparatus according to claim 2 characterised in that besides the horizontal limb provided on the support portion (19) is a vertical limb which in the position of use bears against the inside of the frame (7).

4. Apparatus according to claim 2 characterised in that the cutting unit is in the form of an annular boring bit and that the boring bit (7) is drivable by way of a gear or belt drive (15) connected to a motor.

## Revendications

1. Procédé de remplacement du cadre (7) d'un regard, encastré dans un revêtement en asphalte, des bras d'écartement (6), horizontalement mobiles, d'un dispositif de levage (5), étant appliqués jusqu'au niveau d'un joint en mortier sur lequel repose le cadre (7) puis étant enfoncés dans le joint en mortier, par leurs ailes horizontales en forme de coins, sous le cadre (7), puis une fente s'étendant concentriquement à l'extérieur du cadre (7), dont la profondeur s'étend au moins jusqu'au bord inférieur du cadre (7), étant fraisée, puis le cadre (7) étant soulevé au moyen du dispositif de levage (5), un nouveau cadre (7) étant inséré et la fente étant bouchée.

2. Dispositif de mise en oeuvre du procédé selon la revendication 1, dans lequel sont prévus une unité de fraisage (2) susceptible d'être appliquée concentriquement au cadre (7), et un dispositif de levage (5) comportant des bras d'écartement (6), au moyen duquel le cadre (7) peut être soulevé, l'unité de fraisage (2) et le dispositif de levage (5) étant montés, avec possibilité de réglage en hauteur, sur une monture (1), connue en soi, s'appuyant sur le revêtement en asphalte en position d'utilisation, et les bras d'écartement (6) pouvant être déplacés selon un mouvement de va-et-vient dans un plan horizontal et présentant chacun, à leurs extrémités libres, une partie d'appui (19) angulaire dont les ailes horizontales en forme de coins saisissent le cadre (7) par dessous après avoir été enfoncées dans le joint en mortier.

3. Dispositif selon la revendication 2, caractérisé en ce qu'est prévue, sur la partie d'appui (19), en plus de l'aile horizontale, une aile verticale qui s'applique, en position d'utilisation, sur la face intérieure du cadre (7).

4. Dispositif selon la revendication 2, caractérisé en ce que l'unité de fraisage est conformée en couronne de forage et en ce que la couronne de forage (7) est susceptible d'être entraînée par un entraînement à courroie ou à roue dentée (15) relié à un moteur.
